# EUROPÄISCHE PATENTSCHRIFT

(11) **EP 3 569 937 B1**
(45) Veröffentlichungstag und Bekanntmachung des Hinweises auf die Patenterteilung: **17.03.2021**
(21) Anmeldenummer: 19168373.9
(22) Anmeldetag: 10.04.2019
(51) Int. Cl.: F24D 19/10, F24F 1/40, F24F 130/40, F24F 13/24, F24F 11/30, F24F 11/49

(54) **VERFAHREN ZUM BETRIEB EINER LUFT-WASSER-WÄRMEPUMPE**
METHOD FOR OPERATING AN AIR-WATER HEAT PUMP
PROCÉDÉ DE FONCTIONNEMENT D'UNE POMPE À CHALEUR AIR-EAU

(30) Priorität: 15.05.2018 DE 102018111566
(43) Veröffentlichungstag der Anmeldung: 20.11.2019
(73) Patentinhaber: Vaillant GmbH, 42859 Remscheid (DE)
(72) Erfinder: Veiser, Andreas, 40627 Düsseldorf (DE)
(74) Vertreter: Popp, Carsten

(56) Entgegenhaltungen:
- EP-A1- 3 130 862
- WO-A2-2016/107815
- CN-A- 104 566 794
- GB-A- 2 521 217

## Beschreibung

Die Erfindung betrifft ein Verfahren zum Betrieb einer Luft-Wasser-Wärmepumpe zum Beheizen eines Gebäudes sowie zur Bereitstellung von warmem Brauchwasser.

Gattungsgemäße Luft-Wasser-Wärmepumpen verfügen über eine im Außenbereich des Gebäudes aufgestellte Baueinheit mit einem Luft-Wärmtauscher zur Übertragung der Wärme aus der Umgebungsluft auf Verdampfer eines Kältekreises, wobei der Kältekreis einen Kondensator, eine Drossel, den Verdampfer und einen Kompressor umfasst und das Temperaturniveau vom Verdampfer zum Kondensator in anhebt. Dabei wird die Außenluft mittels eines Gebläses durch den Verdampfer-Wärmetauscher geführt. Es ist bekannt, dass in der im Außenbereich des Gebäudes aufgestellten Baueinheit nur der Wärmetauscher vorgesehen ist und der Kompressor im Inneren des Gebäudes aufgestellt ist, wobei der Kältekreis die Baueinheiten außen und innen miteinander verbindet, oder dass der Kompressor in der im Außenbereich des Gebäudes aufgestellten Baueinheit integriert ist.

Da die gattungsgemäßen Luft-Wasser-Wärmepumpen insbesondere in Wohngebieten verwendet werden, ist den Schallemissionen des Gebläses und gegebenenfalls des Kompressors besondere Aufmerksamkeit zu schenken. Aus dem Stand der Technik sind verschiedene Maßnahmen bekannt, die sich auf die passive Schalldämmung durch das Gehäuse der außen aufgestellten Baueinheit, die optimierte Luftführung oder die Optimierung des Gebläses richten. Da die Schallemissionen bereits ein niedriges Niveau erreichen, sind weitere Verbesserungen mit einem unverhältnismäßig hohen Aufwand verbunden.

Die Patentanmeldung CN 104566794 A beschreibt ein Verfahren zum Regeln einer Klimaanlage im Schlafmodus so, dass ein effektiver Grenzwert für Umgebungsgeräusche nicht überschritten wird.

Die Patentanmeldung GB 2521217 A offenbart ein Absaugventilatorsystem, dessen Drehzahl in Abhängigkeit von Auslöseereignissen verändert werden kann. Ziel ist es die Ventilatorgeräusche zu mindern, wenn sich eine Person im Raum befindet

Die Patentanmeldung WO 2016/107815 A lehrt ein Verfahren zur Beeinflussung der Schallemission einer Wärmepumpe mit einer Außeneinheit mit Ventilator und/oder Kompressor. Zur selbstadaptiven Geräuschregelung wird vorgeschlagen, dass ein Lärmpegel des Umgebungslärms im Bereich der Außeneinheit erfasst wird, dass eine obere Grenzdrehzahl in Abhängigkeit von dem Lärmpegel bestimmt wird, und dass die Drehzahl für den Betrieb des Ventilator und/oder Kompressors durch die Grenzdrehzahl nach oben begrenzt wird.

Die Patentanmeldung EP 3130862 A1 beschreibt ein Verfahren zum Betreiben eines Klimageräts. Das Klimagerät enthält einen Lärmsensor, legt einen Ziellärmpegel für die Steuerung des Betriebs des Klimageräts entsprechend den vom Lärmsensor gemessenen Umgebungsgeräuschen fest und ändert die Betriebseinstellungen des Kompressors und des Ventilators der Außeneinheit, um sicherzustellen, dass die Geräusche des Klimageräts einen Grenzwert für Umgebungsgeräusche nicht überschreiten.

Es ist die Aufgabe der Erfindung, kostengünstige alternative Maßnahmen zur Verringerung der Lärmbelastung bereitzustellen.

Diese Aufgabe wird erfindungsgemäß durch ein Verfahren gemäß dem unabhängigen Anspruch gelöst. Dabei macht sich das erfindungsgemäße Verfahren die Tatsache zu Nutze, dass Lärm eine subjektive Empfindung ist. Dabei werden die Schallemissionen einer Luft-Wasser-Wärmepumpe dann als besonders störend empfunden, wenn keine oder nur sehr leise Umgebungsgeräusche vorhanden sind. Daher wird im erfindungsgemäßen Verfahren über mehrere Tage der Umgebungsschallpegel gemessen und die Schallpegelwerte ermittelt und zusammen mit dem Zeitwert gespeichert. Zugleich wird ein Schwellenwert festgelegt, der von den Umgebungsgeräuschen überschritten werden muss, damit die Schallemissionen der Luft-Wasser-Wärmepumpe nicht als störend empfunden wird. Anhand des üblichen wöchentlichen Verlaufs der Umgebungsgeräusche werden dann Zeitfenster ermittelt, an denen die Luft-Wasser-Wärmepumpe betrieben werden kann. Bei den Zeitfenstern kann auch zwischen Wochentagen und Wochenende unterschieden werden.

In einer Weiterbildung der Erfindung wird dabei die spektrale Empfindlichkeit des menschlichen Gehörs berücksichtigt. In einer bevorzugten Weiterbildung der Erfindung werden Schallpegel der Umgebungsgeräusche, die in ähnlichen Frequenzen auftreten wie die der Luft-Wasser-Wärmepumpe, anders bewertet als Umgebungsgeräusche, deren Frequenz weit oberhalb oder weit unterhalb liegen. Dies hat seine Grundlage in der Psychoakustik, gemäß der Schall mit ähnlichen Frequenzen sich gegenseitig leichter maskiert. Daher können Umgebungsgeräusche mit ähnlicher Frequenz wie die der Schallemissionen der Luft-Wasser-Wärmepumpe bereits mit geringeren Schallpegeln den Schwellenwert überschreiten. Die zuvor beschriebene Berücksichtigung des Frequenzgangs findet bei der Umrechnung des gemessenen Schallpegels in den Schallpegelwert Berücksichtigung.

In einer vorteilhaften Weiterbildung werden Messwerte von mindestens zwei Schallaufnehmern verwendet, um die Umgebungsgeräusche von den eigenen Schallemissionen der Luft-Wasser-Wärmepumpe separieren zu können. Dazu ist ein Schallaufnehmer mehr dem Schall der Luft-Wasser-Wärmepumpe ausgesetzt, in dem er zum Beispiel in der Nähe der Schallquelle in der Luft-Wasser-Wärmepumpe vorgesehen ist. Ein weiterer Schallaufnehmer ist an einem weiter entfernten Ort oder von der Schallquelle abgewandt. Dies kann am Gehäuse der im Außenbereich des Gebäudes aufgestellten Baueinheit die Außeneinheit der Luft-Wasser-Wärmepumpe abseits der Lüftungsöffnungen oder getrennt von der Außeneinheit der Luft-Wasser-Wärmepumpe sein. Die Messwerte der Schallaufnehmer werden dann gefiltert und miteinander kombiniert, um die eigenen Schallemissionen der Luft-Wasser-Wärmepumpe zu eliminieren. Aus dem Bereich der Mobiltelefone sind Vorrichtungen und Verfahren bekannt und hier einsetzbar, um Umgebungsgeräusche von dem Sprachsignal zu trennen und zu unterdrücken. Im vorliegenden Fall sind jedoch die Eigengeräusche zu unterdrücken und die Umgebungsgeräusche sind das Nutzsignal. Das daraus resultierende Ergebnis ergibt den Schallpegelwert.

Dabei kann zumindest einer der Schallaufnehmer in einem schutzbedürftigen Raum vorgesehen sein, so dass mit dem erfindungsgemäßen Verfahren der Schallpegel im schutzbedürftigen Raum gemessen wird. Unter einem schutzbedürftigen Raum wir hier ein Raum mit hohem Ruhe-Anspruch verstanden, zum Beispiel ein Schlafzimmer.

Bevorzugt wird der Schwellenwert dynamisch so angepasst, dass eine tägliche Mindestbetriebszeit der Luft-Wasser-Wärmepumpe erreicht wird.

Damit kurzzeitige Schallereignisse nicht zu einem Anlaufen der Luft-Wasser-Wärmepumpe führen, wird der sich ergebende Schallpegelwert Tiefpass gefiltert. Die Eckfrequenz des Tiefpassfilters ist dabei mindestens fünf Minuten. Um die Zeitverzögerung durch die Tiefpassfilterung zu kompensieren, werden die Schallpegelwerte in der Zeitachse nach vorne (in die Zukunft) geschoben. Dadurch ist gewährleistet, dass das Zeitfenster für den Betrieb der Luft-Wasser-Wärmepumpe trotz der Zeitkonstande des Tiefpassfilters tatsächlich dann beginnt, wenn das Umgebungsgeräusch einsetzt. Alternativ kann die Tiefpassfilterung durch eine gleitende Mittelwertbildung ersetzt werden. Dies entspricht einer Aufintegration des Lärms. Auch hier wird bevorzugt der zentrierte Mittelwert für die Mittelwertbildung verwendet, das heißt, dass die gespeicherten Schallpegelwerte um die halbe Breite des Zeitfensters für die Mittelwertbildung nach vorne verschoben werden.

In einer Weiterbildung werden Zeitfenster nur innerhalb eines zulässigen Zeitbereichs gebildet. So kann beispielsweise verhindert werden, dass die Luft-Wasser-Wärmepumpe nachts anläuft.

In einer anderen Weiterbildung werden für die Ermittlung der Zeitfenster hier mehrere Messungen stärker berücksichtigt. Dadurch finden Änderungen bei den täglichen Umgebungsgeräuschen schnellere Berücksichtigung bei der Bildung der Zeitfenster.

Eine Variation der Zeitfenster von Tag zu Tag ermöglicht eine bessere Trennung der Umgebungsgeräusche von den Eigengeräuschen der Lut-Wasser.Wärmepumpe.

## Patentansprüche

1. Verfahren zum Betrieb einer Luft-Wasser-Wärmepumpe zum Beheizen eines Gebäudes sowie zur Bereitstellung von warmem Brauchwasser **gekennzeichnet durch** die Schritte
- Messen des Schallpegels der Umgebung mittels eines Schallaufnehmers über einen mehrtägigen Zeitraum und Ermitteln und Speichern von Schallpegelwerten mit den jeweiligen Zeitwerten
- Vergleichen der Schallpegelwerte mit einem Schwellenwert,
- Identifizieren und Speichern von Zeitfenstern, zu denen der Schwellenwert überschritten wird,
- Bedarfsgesteuertes Betreiben der Luft-Wasser-Wärmepumpe innerhalb der Zeitfenster.

2. Verfahren nach Anspruch 1, **dadurch gekennzeichnet, dass** beim Ermitteln der Schallpegelwerte Bewertungsfilter verwendet werden, die die spektrale Empfindlichkeit des menschlichen Gehörs wiederspiegeln.

3. Verfahren nach Anspruch 1 oder 2, **dadurch gekennzeichnet, dass** beim Ermitteln der Schallpegelwerte Bewertungsfilter verwendet werden, die den Schallpegelwert bei Frequenzen im Bereich des eigenen Schallemissionsspektrums der Luft-Wasser-Wärmepumpe verringern.

4. Verfahren nach einem der vorhergehenden Ansprüche, **dadurch gekennzeichnet, dass** mindestens zwei Schallaufnehmer verwendet werden, wobei einer der Schallaufnehmer so positioniert ist, dass er im Betrieb einen höheren Schallpegelwert von der Luft-Wasser-Wärmepumpe ausgesetzt ist als der andere oder die anderen Schallaufnehmer, und dass beim Ermitteln der Schallpegelwerte die Signale der Schallaufnehmer so gefiltert und miteinander kombiniert werden, dass im Betrieb der Luft-Wasser-Wärmepumpe der von der Luft-Wasser-Wärmepumpe emittierte Schallpegel unterdrückt wird.

5. Verfahren nach einem der vorhergehenden Ansprüche, **dadurch gekennzeichnet, dass** der Verfahrensschritt "Messen des Schallpegels der Umgebung mittels eines Schallaufnehmers" mittels eines Schallaufnehmer in einem schutzbedürftigen Raum erfolgt.

6. Verfahren nach einem der vorhergehenden Ansprüche, **dadurch gekennzeichnet, dass** der Schwellenwert dynamisch so angepasst wird, dass die Zeitfenster ausreichend groß sind, um eine tägliche Mindestbetriebszeit der Luft-Wasser-Wärmepumpe zu erreichen.

7. Verfahren nach einem der vorhergehenden Ansprüche, **dadurch gekennzeichnet, dass** der gemessene Schallpegel bei der Ermittlung der Schallpegelwerte Tiefpass gefiltert wird mit einer Eckfrequenz von mindestens 5 Minuten.

8. Verfahren nach Anspruch 7, **dadurch gekennzeichnet, dass** die Zeitwerte um die halbe bis die doppelte Eckfrequenz nach vorne verschoben werden.

9. Verfahren nach Anspruch 7, **dadurch gekennzeichnet, dass** die Tiefpassfilterung auf der Basis einer gleitenden Mittelwertbildung erfolgt.

10. Verfahren nach Anspruch 9, **dadurch gekennzeichnet, dass** für die gleitende Mittelwertbildung der zentrierte Mittelwert verwendet wird.

11. Verfahren nach einem der vorhergehenden Ansprüche, **dadurch gekennzeichnet, dass** die Zeitfenster nur innerhalb vorgebbarer Betriebsstunden festgelegt werden.

12. Verfahren nach einem der vorhergehenden Ansprüche, **dadurch gekennzeichnet, dass** für die Ermittlung der Zeitfenster jüngere Messungen stärker berücksichtigt werden.

13. Verfahren nach einem der vorhergehenden Ansprüche, **dadurch gekennzeichnet, dass** die Zeitfenster variiert werden.

## Claims

1. Method for operating an air/water heat pump for heating a building and for preparing hot service water, **characterised by** the steps
- measuring the sound level of the environment by means of a sound sensor over a period of several days and determining and storing sound level values with the respective time values,
- comparing the sound level values with a threshold value,
- identifying and storing time windows in which the threshold value is exceeded,
- demand-controlled operation of the air/water heat pump within the time windows.

2. Method according to claim 1, **characterised in that** when determining the sound level values, weighting filters are used, which reflect the spectral sensitivity of human hearing.

3. Method according to claim 1 or 2, **characterised in that** during the determination of the sound level values, weighting filters are used which reduce the sound level value at frequencies in the range of the air/water heat pumps own sound emission spectrum.

4. Method according to any one of the preceding claims, **characterised in that** at least two sound sensors are used, wherein one of the sound sensors is positioned such that during operation it is exposed to a higher sound level value from the air/water heat pump than the other sound sensor or sound sensors, and **in that** during determination of the sound level values, the signals of the sound sensors are filtered and combined with one another such that during the operation of the air/water heat pump the sound level emitted by the air/water heat pump is suppressed.

5. Method according to any one of the preceding claims, **characterised in that** the method step "measuring the sound level of the environment by means of a sound sensor" is carried out using a sound sensor in a room in need of protection.

6. Method according to any one of the preceding claims, **characterised in that** the threshold value is dynamically adjusted so that the time windows are sufficiently large in order to achieve a daily minimum operating time of the air/water heat pump.

7. Method according to any one of the preceding claims, **characterised in that,** during the determination of the sound level values, the measured sound level is low-pass filtered with a cut-off frequency of at least 5 minutes.

8. Method according to claim 7, **characterised in that** the time values are shifted forwards by from half to double the cut-off frequency.

9. Method according to claim 7, **characterised in that** the low-pass filtering is performed on the basis of a moving average.

10. Method according to claim 9, **characterised in that** the centred average value is used to form the moving average.

11. Method according to any one of the preceding claims, **characterised in that** the time windows are only set within specifiable operating hours.

12. Method according to any one of the preceding claims, **characterised in that** more recent measurements are more strongly taken into account for determining the time windows.

13. Method according to any one of the preceding claims, **characterised in that** the time windows are varied.

## Revendications

1. Procédé de fonctionnement d'une pompe à chaleur air-eau pour chauffer un bâtiment ainsi que pour fournir de l'eau industrielle chaude, **caractérisé par** les étapes consistant à
- mesurer le niveau sonore de l'environnement au moyen d'un capteur acoustique sur une durée de plusieurs jours et déterminer et enregistrer des valeurs de niveau sonore avec les valeurs temporelles respectives
- comparer les valeurs de niveau sonore avec une valeur seuil,
- identifier et enregistrer des fenêtres temporelles pour lesquelles la valeur seuil est dépassée,
- actionnement en fonction des besoins de la pompe à chaleur air-eau dans le cadre de la fenêtre temporelle.

2. Procédé selon la revendication 1, **caractérisé en ce que**, lors de la détermination des valeurs de niveau sonore, des filtres de pondération qui reflètent la sensibilité spectrale de l'oreille humaine sont utilisés.

3. Procédé selon la revendication 1 ou 2, **caractérisé en ce que**, lors de la détermination des valeurs de niveau sonore, des filtres de pondération qui diminuent la valeur de niveau sonore à des fréquences dans la plage du spectre d'émission sonore individuel de la pompe à chaleur air-eau sont utilisés.

4. Procédé selon l'une quelconque des revendications précédentes, **caractérisé en ce qu'**au moins deux capteurs acoustiques sont utilisés, dans lequel l'un des capteurs acoustiques est positionné de telle sorte qu'en fonctionnement, il est soumis à une valeur de niveau sonore de la pompe à chaleur air-eau plus élevée que l'autre ou les autres capteurs acoustiques, et **en ce que** lors de la détermination des valeurs de niveau sonore, les signaux des capteurs acoustiques sont filtrés et combinés les uns avec les autres de telle sorte qu'en fonctionnement de la pompe à chaleur air-eau, le niveau sonore émis par la pompe à chaleur air-eau est réduit.

5. Procédé selon l'une quelconque des revendications précédentes, **caractérisé en ce que** l'étape du procédé consistant à « mesurer le niveau sonore de l'environnement au moyen d'un capteur acoustique » s'effectue au moyen d'un capteur acoustique dans un espace vulnérable.

6. Procédé selon l'une quelconque des revendications précédentes, **caractérisé en ce que** la valeur seuil est ajustée de façon dynamique de telle sorte que les fenêtres temporelles soient suffisamment grandes pour atteindre une durée de fonctionnement minimale quotidienne de la pompe à chaleur air-eau.

7. Procédé selon l'une quelconque des revendications précédentes, **caractérisé en ce que** le niveau sonore mesuré lors de la détermination des valeurs de niveau sonore est filtré par un filtre passe-bas avec une fréquence de base d'au moins 5 minutes.

8. Procédé selon la revendication 7, **caractérisé en ce que** les valeurs temporelles sont décalées vers l'avant de la moitié au double de la fréquence de base.

9. Procédé selon la revendication 7, **caractérisé en ce que** le filtrage passe-bas s'effectue sur la base de la formation d'une moyenne glissante.

10. Procédé selon la revendication 9, **caractérisé en ce que** pour la formation de la moyenne glissante, on utilise la moyenne centrée.

11. Procédé selon l'une quelconque des revendications précédentes, **caractérisé en ce que** la fenêtre temporelle n'est fixée que dans le cadre d'heures de fonctionnement pouvant être prédéterminées.

12. Procédé selon l'une quelconque des revendications précédentes, **caractérisé en ce que** pour la détermination de la fenêtre temporelle, on tient compte davantage de mesures plus récentes.

13. Procédé selon l'une quelconque des revendications précédentes, **caractérisé en ce que** les fenêtres temporelles varient.
